# EUROPÄISCHE PATENTSCHRIFT

(11) **EP 0 581 930 B1**
(45) Veröffentlichungstag und Bekanntmachung des Hinweises auf die Patenterteilung: **19.06.1996**
(21) Anmeldenummer: 93903805.5
(22) Anmeldetag: 17.02.1993
(51) Int. Cl.: E04F 19/02

(54) **BORDÜRENPROFIL**
EDGING STRIP
PROFIL DE BORDURE

(30) Priorität: 25.02.1992 DE 9202401 U
(43) Veröffentlichungstag der Anmeldung: 09.02.1994
(73) Patentinhaber: BLANKE & CO, D-58642 Iserlohn (DE)
(72) Erfinder: BLANKE, Friedrich, Wilhelm, D-5860 Iserlohn 7 (DE)
(74) Vertreter: Dörner, Lothar, Dipl.-Ing.
(86) Internationale Anmeldenummer: DE9300141
(87) Internationale Veröffentlichungsnummer: WO9317203

(56) Entgegenhaltungen:
- AU-B- 450 628
- CH-A- 392 025
- DE-U- 9 104 851
- GB-A- 2 203 996
- GB-A- 2 232 176

## Beschreibung

### Technisches Gebiet:

Die Erfindung betrifft ein Bordürenprofil mit einem U-förmigen Mittelteil, welches aus einem Mittelstück und aus über gerundete Kanten mit dem Mittelstück verbundenen Seitenwänden gebildet ist, und mit einem flanschartig abstrebenden Schenkel, der an die freie Längskante einer der Seitenwände angeformt und mit Durchbrechungen versehen ist.

Unter einer Bordüre versteht man eine Einfassung, insbesondere eine den Rand einer Fläche betonende Musterung (Brockhaus-Wahrig "Deutsches Wörterbuch" 1. Band 1980 S. 754). Als Bordüre bezeichnet man auch die Begrenzung einer mit einem Belag, zum Beispiel mit Fliesen, versehenen Fläche durch besondere, sich von dem Belag abhebende Bauelemente. Für Bordüren dieser Art werden Bordürenprofile verwendet.

### Stand der Technik:

Ein Bordürenprofil der eingangs genannten Art ist aus DE-U-9 104 851 bekannt. Bei dem bekannten Profil sollen die Übergänge an den Kanten zwischen Mittelstück und Seitenwänden zwar gerundet ausgeführt werden; über die Art der Rundung ist aber nichts ausgesagt. Der abstrebende Schenkel hat konstante Dicke, so daß Materialaufwerfungen beim Einbau des Profils auftreten können. Zusammengefaßt ist das bekannte Profil in seiner Gestaltung nicht an den zumeist verwendeten Bodenbelag - Fliesen - angepaßt.

### Darstellung der Erfindung:

Hier will die Erfindung Abhilfe schaffen. Der Erfindung liegt die Aufgabe zugrunde, ein Bordürenprofil zu schaffen, das unzerbrechlich ist, leicht an der Wand befestigt werden kann, dort mindestens so gut haftet wie der Wandbelag, den es begrenzt, dabei keine Aufwerfungen hervorruft, und Fliesencharakter aufweist. Gemäß der Erfindung wird diese Aufgabe bei einem Bordürenprofil der eingangs genannten Art dadurch gelöst, daß die Innenkanten mit einem Viertelkreis zwischen dem Mittelstück und den Seitenwänden ergebenden Radius gerundet, die Außenkanten mit einem tangential von der Außenfläche des Mittelstücks ausgehenden Radius größeren Durchmessers gerundet sind, der unter Bildung einer Kante in der Seitenwand endet, und daß der Schenkel von der Seitenwand ausgehend sich zum freien Ende hin verjüngend ausgeführt ist.

Das Bordürenprofil nach der Erfindung ist aus Kunststoff oder Metall hergestellt. Es kommen alle gängigen Arten Kunststoff und Metall als Material in Betracht, auch beschichtet und eloxiert. Das Bordürenprofil ist folglich nicht zerbrechlich. Die Rundungen zwischen Mittelstück und den Seitenwänden geben dem Bordürenprofil nach der Erfindung Fliesencharakter, also den Charakter des in aller Regel verwendeten Wandbelags. Das Bordürenprofil fällt als Meterware an; es ist leicht zu verarbeiten, das es auf die gewünschten Längen zugeschnitten werden kann. Angepaßt an die Stärke de Wandbelags ist das Mittelteil unterschiedlich hoch ausführbar. In Abhängigkeit von dem gewünschten Bordüren-Effekt ist das Mittelteil außerdem unterschiedlich breit ausführbar. Es kann mit Konturen - Verzierungen -, z.B. in der Form von Streifen, Kordellungen etc., versehen sein. Der an die freie Längskante angeformte, flanschartig abstrebende und mit Durchbrechungen versehene Schenkel gewährleistet die sichere Anbringung und Halterung des Bordürenprofils nach der Erfindung an einer Wand. Die Verjüngung des Schenkels verhindert, daß beim Einbau des Bordürenprofils im Bereich des Schenkels Materialaufwerfungen auftreten. Wird - wie es üblich ist - zu beiden Seiten der Bordüre der Wandbelag fortgesetzt, ist es vorteilhaft, an beiden Seitenwänden je einen Schenkel anzuformen.

### Kurze Beschreibung der Zeichnungen:

Ein Ausführungsbeispiel der Erfindung ist in der Zeichnung dargestellt und wird im folgenden näher beschrieben. Es zeigen:
- Fig. 1: die Draufsicht auf einen Ausschnitt aus einem Bordürenprofil;
- Fig. 2: die perspektivische Darstellung eines Teils des Bordürenprofils;
- Fig. 3 bis 6: Stirnansichten von Bordürenprofilen unterschiedlicher Höhe und Breite.

### Weg zur Ausführung der Erfindung:

Das als Auführungsbeispiel gewählte Bordürenprofil weist ein U-förmiges Mittelteil 1 auf. Das Mittelteil 1 besteht aus einem Mittelstück 2 und daran angeformten Seitenwänden 3. Die Kanten zwischen dem Mittelstück 2 und jeder der Seitenwände 3 sind gerundet. Dabei sind die Innenkanten 4 mit einem einen Viertelkreis zwischen dem Mittelstück 2 und der zugehörigen Seitenwand 3 ergebenden Radius gerundet. Die Außenkanten 5 sind mit einem tangential von der Außenfläche des Mittelstücks 2 ausgehenden Radius größeren Durchmessers gerundet, der unter Bildung einer Kante 6 in der Seitenwand 3 endet.

Im Ausführungsbeispiel ist an die freie Längskante jeder Seitenwand 3 ein flanschartig abstrebender Schenkel 7 angeformt. Falls das Bordürenprofil den Abschluß eines Wandbelags bildet, ist nur einer der Schenkel 7 vorgesehen. Jeder Schenkel 7 ist ausgehend von der Seitenwand 3 zu seinem freien Ende verjüngend ausgeführt: Die Dicke jedes Schenkels 7 im Bereich der Seitenwand 3 ist größer als am freien Ende. Dabei liegt die Dicke des Schenkels 7 an seiner dicksten Stelle unter 1,5 mm, damit durch den Einbau des Bordürenprofils im Bereich des Schenkels keine Materialaufwerfungen auftreten.

Jeder Schenkel 7 ist mit Durchbrechungen 8 versehen. Die Durchbrechungen 8 verbessern die Haftung des Bordürenprofils an einem Untergrund, da durch sie der zwischen Bordürenprofil und Untergrund anzubringende Mörtel/Kleber eindringt. Die Durchbrechungen 8 sind nach Art gleicher rechtwinkliger Dreiecke ausgebildet. Die kleine Kathete 81 jeder Durchbrechung 8 verläuft senkrecht, die große Kathete 82 parallel zu der Seitenwand 3. Die Hypothenusen 83 benachbarter Durchbrechungen 8 sind parallel zueinander angeordnet. Es ergibt sich so eine Reihe von Durchbrechungen 8, die paarweise mit den kleinen Katheten 81 benachbart sind und die voneinander zwischen den Hypothenusen 83 getrennt sind.

Wie aus den Fig. 3 bis 6 ersichtlich ist, ist das Bordürenprofil in seinem U-förmigen Mittelteil 1 in unterschiedlicher Höhe und Breite ausführbar. Auch die Länge der Schenkel 7 ist wählbar; die Form und Größe der Durchbrechungen 8 veränderbar.

### Gewerbliche Verwertbarkeit:

Das Bordürenprofil nach der Erfindung ist als Begrenzung von Flächen vorgesehen, die von einem Belag ausgefüllt sind.

## Patentansprüche

1. Bordürenprofil mit einem U-förmigen Mittelteil (1), welches aus einem Mittelstück (2) und aus über gerundete Kanten mit dem Mittelstück (2) verbundene Seitenwände (3) gebildet ist, und mit einem flanschartig abstrebenden Schenkel (7), der an die freie Längskante einer der Seitenwände (3) angeformt und mit Durchbrechungen (8) versehen ist, dadurch gekennzeichnet, daß die Innenkanten (4) mit einem einen Viertelkreis zwischen dem Mittelstück (2) und den Seitenwänden (3) ergebenden Radius gerundet, die Außenkanten (5) mit einem tangential von der Außenfläche des Mittelstücks (2) ausgehenden Radius größeren Durchmessers gerundet sind, der unter Bildung einer Kante (6) in der Seitenwand (3) endet, und daß der Schenkel (7) von der Seitenwand (3) ausgehend sich zum freien Ende verjüngend ausgeführt ist.

2. Bordürenprofil nach Anspruch 1, dadurch gekennzeichnet, daß an die freie Längskante beider Seitenwände (3) ein mit Durchbrechungen (8) versehener flanschartig abstrebender Schenkel (7) angeformt ist.

3. Bordürenprofil nach Anspruch 1 oder 2, dadurch gekennzeichnet, daß die Durchbrechungen (8) in den Schenkeln (7) nach Art gleicher rechtwinkliger Dreiecke ausgebildet sind, deren kleine Kathete (81) senkrecht und deren große Kathete (82) parallel zu der Seitenwand (3) verläuft und die mit ihren Hypotenusen (83) parallel zueinander verlaufen.

## Claims

1. The edging strip with a U-shaped middle section (1) formed by a central strip (2) and side walls (3) connected to the central strip (2) by rounded edges, and with an edge strip (7) which extends out like a flange and is integral with the outer longitudinal edge of one of the side walls (3) and that has perforations (8), characterised by the fact that the inner edges (4) are rounded by a radius forming a quadrant between the central strip (2) and the side walls (3), and that the outer edges (5) are rounded by a radius of larger dimension tangentially to the outer face of the central strip (2), that ends by forming an edge (6) in the side wall (3), and that the edge strip (7) becomes thinner as it extends from the side wall (3) to its free edge.

2. Edging strip as in Claim 1 characterised by the fact that the free longitudinally edge of both side walls (3) is integral with an edge strip which extends out from the side walls (3) and which has perforations (8) in it.

3. Edging strip as in Claim 1 or 2 characterised by the fact that the perforations (8) in the edge strip (7) are formed as congruent right-angled triangles the short side (81) of which is vertical and the long side (82) of which runs parallel to the side wall (3) and the hypotenuse (83) of which are parallel to each other.

## Revendications

1. Bordure profilée comprenant une partie centrale en U (1) formée d'une pièce médiane (2) et de parois latérales (3) reliées à la pièce médiane (2) par des arêtes arrondies, et dotée d'une branche (7) partant comme un flasque et formée le long de l'arête longitudinale libre de l'une des parois latérales (3) et dotée de découpes (8), caractérisée en ce que les arêtes intérieures (4) sont arrondies selon un rayon donnant un quart de cercle entre la pièce médiane (2) et les parois latérales (3), que les arêtes extérieures (5) sont arrondies selon un rayon de plus grand diamètre partant tangentiellement de la surface extérieure de la pièce médiane (2) et qui se termine en formant une arête (6) dans la paroi latérale (3) et en ce que la branche (7) va se rétrécissant de la paroi latérale (3) à l'extrémité libre.

2. Bordure profilée selon revendication 1, caractérisée en ce que contre la bordure longitudinale libre des deux parois latérales (3) est formée une branche (7) partant comme un flasque et dotée de découpes (8).

3. Bordure profilées selon la revendication 1 ou 2, caractérisée en ce que les découpes (8) ménagées dans les branches (7) ont la forme de triangles rectangles identiques, le petit côté (81) de chaque triangle étant perpendiculaire à la paroi latérale (3) et le grand côté (82) lui étant parallèle, les hypoténuses (83) ayant des tracés réciproquement parallèles.
